# EUROPÄISCHE PATENTSCHRIFT

(11) **EP 0 707 184 B1**
(45) Veröffentlichungstag und Bekanntmachung des Hinweises auf die Patenterteilung: **08.12.1999**
(21) Anmeldenummer: 95113305.7
(22) Anmeldetag: 24.08.1995
(51) Int. Cl.: F25D 23/04

(54) **Kühl- und/oder Gefriergerät**
Cooling and/or freezing apparatus
Appareil de réfrigération et/ou de congélation

(30) Priorität: 14.10.1994 DE 4436736
(43) Veröffentlichungstag der Anmeldung: 17.04.1996
(73) Patentinhaber: AEG Hausgeräte GmbH, 90429 Nürnberg (DE)
(72) Erfinder: Röser, Dieter, Dipl.-Ing., D-34253 Lohfelden (DE); Kallus, Georg, Dipl.-Ing., D-34127 Kassel (DE); Bittner, Günter, Dipl.-Ing., D-34212 Melsungen (DE)

(56) Entgegenhaltungen:
- EP-A- 0 344 559
- EP-A- 0 675 332
- DE-A- 4 317 615
- DE-B- 1 180 763
- DE-U- 7 727 326
- DE-U- 8 802 781
- GB-A- 680 407
- US-A- 1 800 386
- US-A- 2 717 189
- US-A- 4 174 486

## Beschreibung

Die Erfindung betrifft ein Kühl- und/oder Gefriergerät.

Bei einem aus der EP-A-0 344 559 bekannten Kühlschrank ist in ein Außengehäuse ein Innenbehälter eingesetzt, der einen das zu kühlende Gut aufnehmenden Kühlraum umschließt und mittels einer frontseitigen Tür schließbar ist. An gegenüberliegenden senkrechten Seitenwänden des Innenbehälters verlaufen in waagerechter Richtung parallel zueinander mehrere gleichartig ausgebildete Führungsschienen, die aus der Seitenwand herausgeformt sind und an ihrer Oberseite plane waagerechte Führungsbahnen und an ihrer Unterseite nach oben hin hinterschnittene Führungen aufweisen.

Während die oberen planen Führungsbahnen für die Auflage von zweiseitig abzustützenden, durchgehenden Ablageplatten oder -rosten dienen, bildet je eine dieser planen Führungsbahnen zusammen mit der hinterschnittenen Unterseite der darüber befindlichen hinterschnittenen Führung eine Führungsnut für einzuhakende Haltemittel an Kühlgutablagen, die nur einseitig aufgehängt werden. Diese Haltemittel sind gegengleich zumindest weitgehend an die Kontur der sie aufnehmenden Führungsnut angepaßt.

Von Nachteil ist dabei, daß durch einseitiges Anheben der einseitig gehalterten Ablage dieselbe versehentlich aus der sie aufnehmenden Führungsnut ausgehoben werden kann, wodurch sie unkontrolliert abstürzt.

Der Erfindung liegt daher die Aufgabe zugrunde, ein Kühl- und/oder Gefriergerät anzugeben, bei dem eine sichere Halterung von einseitig aufgehängten Ablagen erreicht wird.

Die Aufgabe wird erfindungsgemäß durch die Merkmale des Anspruchs 1 gelöst.

Dabei braucht sich die Führungsnut nur über einen Teil der Breite der betreffenden Wand erstrecken, wobei sich die Führungsnut insbesondere im hinteren Abschnitt zur Rückwand des Innenbehälters hin und benachbart zur Deckenwand des Innenbehälters befinden kann. Dieser Bereich wird bei der Nutzung des Kühlraums in der Regel weniger beansprucht, so daß eine der Ablagen in diesem Raumbereich geparkt werden kann, wenn sie mit oder ohne Inhalt nur sporadisch genutzt wird.

In technisch einfach zu realisierender Weise kann die Nut T-förmig oder schwalbenschwanzartig ausgebildet sein.

Um das Einstecken des Gegenpols in die Führungsnut zu erleichtern, kann die Führungsnut an ihrem der Gerätetür zugewandten Ende an ihren Nutschenkeln mit Einführschrägen ausgestattet sein, die sich zur Tür hin keilförmig voneinander entfernen. In gleicher Weise können sich auch die Hinterschnittnuten keilförmig erweitern, sofern nicht der Gegenpol gegengleiche Anlaufschrägen aufweist. Grundsätzlich wird das Einhängen einer Ablage also dadurch erleichtert, daß die Nut und/oder der Gegenpol Einführschrägen aufweist.

Die Führungsnut an einer Seitenwand kann dabei so nahe zur Deckenwand des Innenbehälters hin verlagert sein, daß bei entsprechender Anordnung der Halterung an der betreffenden Ablage diese als oben offene Schale ausgebildete Ablage mit ihrem Öffnungsrand dicht unterhalb der Deckenwand zu liegen kommt. Die Deckenwand kann dann einen sonst an einer solchen Schale zweckmäßigen Deckel ersetzen.

Dabei kann es auch zweckmäßig sein, den oberen Nutschenkel der Führungsnut auf seiner Oberseite mit einer planen, waagerechten Führungsbahn zu versehen, wenn an der gegenüberliegenden Innenbehälter-Seitenwand eine entsprechend ausgebildete Führungsnut oder eigenständige Führungsbahn vorgesehen ist, so daß dann wieder eine durchgehende Ablageplatte darauf in einer Parkstellung gelagert werden kann.

Das Merkmal "zumindest erschwert" kann besonders einfach dadurch ausgestaltet sein, der Gegenpol infolge einer elastischen Verformbarkeit von Gegenpol und/oder Nut in die Nut eindruckbar ist. Dabei ist die zum absichtlichen Eindrücken erforderliche, gerichtete Kraft größer als die Kraft, die zufällig auf eine in der Nut eingehängte Ablage beim bestimmungsgemäßen Gebrauch des Geräts wirken könnte. Dies wird durch eine dem Fachmann naheliegende Auswahl entsprechender elastischer Werkstoffe konstruktiv umgesetzt.

Die Erfindung ist nachfolgend anhand der Prinzipdarstellungen von Ausführungsbeispielen näher erläutert.

Es zeigen:
- Fig. 1: einen Kühlschrank mit integriertem Gefrierfach und Führungsschienen mit einer einseitig aufgehängten Ablage,
- Fig. 2: eine Seitenansicht auf die Ablage,
- Fig. 3: eine dem Kühlraum zugeordnete Tür mit Führungschienen und angehängten Ablagen (nicht von der Erfindung umfaßt) und
- Fig. 4: eine perspektivische Teildarstellung des Kühlraums eines Kühlschranks mit Führungsschienen und einer einseitig aufgehängten Ablage.

In einem Außengehäuse 1 eines schrankförmigen Kühlgeräts befindet sich ein Kühlraum, der durch einen Innenbehälter 3 umgrenzt ist, und/oder der mit einem Tiefkühlfach 2 abgetrennt ist. Das Tiefkühlfach 2 wie der Kühlraum werden mittels eigenständiger, um senkrechte Achsen schwenkbare Türen im Kühlbetrieb verschlossen. Im Innenbehälter 3 befinden sich an gegenüberliegenden senkrechten Seitenwänden 4 parallel zueinander verlaufende waagerechte Führungsschienen 5, die einerseits plane waagerechte Führungsbahnen 6 für die Auflage von zweiseitig abzustützenden Ablageplatten oder -rosten und andererseits wenigstens eine hinterschnittene Führung 7 für einseitig aufgehängte Ablagen 8 aufweisen. Diese Ablagen 8 sind mit zu der hinterschnittenen Führung gegengleichen, angepaßten und in diese Führung 7 axial einzuschiebenden starren Haltemitteln 9 versehen, die vorwiegend als einfache Hakenstege ausgebildet sind, welche die hinterschnittenen Nutschenkel 7.1 hintergreifen.

Eine einseitig aufzuhängende Ablage 8, die in der Regel für die Nutzung an der Tür 12 bestimmt ist, kann somit auch unmittelbar im Innenbehälter 3 geparkt und bei Bedarf wieder zur Aufhängung an die Tür 12 zurückgeholt werden. Dabei ist es möglich, die Führungsnut 7 an der jeweiligen Seitenwand 4 des Innenbehälters 3 und insbesondere im unteren Abschnitt der Türinnenschale 11 nur über einen Teil der waagrechten Breite reichen zu lassen, so daß neben diesen kurzen Führungsnuten 7 auf darunter befindliche Ablagen 8 oder Ablageplatten 16 höhere Gegenstände gestellt werden können.

Sollen die Führungen 7 in der Türinnenschale 11 (Ausführungsform, die nicht unter die Erfindung fällt) an den Längsenden nicht axial offen sein, werden betreffende Abschnitte der Nutschenkel 7.1 bis auf den Nutgrund 7.2, also auf das äußere Abstandsmaß der Halterung 9 erweitert. Dadurch können die Halterungen 9 von der Frontseite der Türinnenschale aus in die betreffenden Führungen 7 eingesteckt und seitlich verschoben werden.

Die gleiche Maßnahme kann auch bei der oder den Führungen 7 am Innenbehälter 3 vorgesehen werden, jedoch ist dort vorzugsweise die entsprechende Führung 7 zur Tür 12 hin in axialer Richtung offen, so daß eine Ablage 8 mit ihrer Halterung 9 von der durch die Tür zu verschließenden Zugrifföffnung aus axial eingeschoben werden kann. Die hinterschnittenen Nutschenkel 7.1 sind an ihren der Tür 12 zugewandten Enden mit Einführschrägen 13 versehen, so daß die unmittelbar an die jeweilige Ablage 8 angeformten Abschnitte der Haltemittel 9 beim Ansetzen zwischen die Nutschenkel 7.1 eingeführt werden. Dem gleichen Zweck dienen entsprechende Anlaufschrägen 9.1 an den voneinander wegweisenden Enden der Halterungen 9 (Gegenpol).

Die Ablage 8 kann als oben offene Schale ausgebildet sein, deren nach oben gerichtete Öffnungsebene 14 mittels eines Deckels 15 verschließbar ist. Es ist jedoch auch möglich, die Haltemittel 9 und die Führung 7 in ihrer Anordnung so aufeinander abzustimmen, daß die schalenförmige Ablage 8 mit ihrer Öffnungsebene 14 dicht unterhalb der Deckenwand 10 des Innenbehälters 3 zu liegen kommt und daher keines besonderen Deckels bedarf.

Gemäß Fig. 4 ist bei sonst gleichem Aufbau eine Führung 7 vorgesehen, die kürzer als die darunter als Gruppe angeordneten Führungen 5 ausgebildet ist. Dabei weist der obere Nutschenkel 7.1 auf seiner Oberseite in Fig. 4.1 ebenfalls eine plane, waagrechte Führungsbahn 6 auf, die eine an die Länge dieses Nutschenkels 7.1 angepaßte Ablageplatte 16 trägt, die insbesondere auf einer der entsprechenden Führungsbahn spiegelbildlich auf der gegenüberliegenden senkrechten Seitenwand 4 des Innenbehälters 3 angeordneten oberen Führungsbahn eines Führungsschenkels einer entsprechenden Führung 7 aufliegt. Der Abstand zwischen dem oberen Nutschenkel 7.1 und der Deckenwand 10 des Innenbehälters 3 kann dabei weitgehend auf die Dicke der Ablageplatte 16 reduziert sein. In dieser Lage ist diese verkürzte Ablageplatte 16 für die Aufnahme von Kühlgut nicht geeignet und wird daher nur zum Parken in diese Lage gebracht, wenn sie auf den Führungsleisten 5 nicht benötigt wird, um Raum für höheres Kühlgut bereitzustellen.

In Fig. 4.2 ist alternativ eine Schwalbenschwanznut 7 am Innnenbehälter 3 mit dem Nutschenkel 7.1 nach oben und unten geöffnet dargestellt, wobei oberhalb der Ablage 8 kein Führungsschenkel angeordnet ist.

## Patentansprüche

1. Kühl- und/oder Gefriergerät mit einer Tür (12) und einem Innenbehälter (3), wobei ein im wesentlichen waagrecht an der Seitenwand (4) des Innenbehälters verlaufendes, erstes Führungselement vorgesehen ist, das mit einem an einer Ablage (8) verlaufenden, zweiten Führungselement derart aufeinander abgestimmt ist, daß eines der beiden Führungselemente als Nut (7) ausgebildet ist, deren beide Nutschenkel (7.1) derart hinterschnitten sind, daß das jeweils andere Führungselement gegengleich angepaßt ist und im wesentlichen formschlüssig in die Nut (7) eingreift und wobei das andere Führungselement vergleichsweise starr ausgebildet ist, so daß es nur in Längsrichtung der Führungsnut verschiebbar und ein unbeabsichtigtes Herauslösen durch versehentliches Anheben der Ablage sicher vermieden ist.

2. Kühl- und/oder Gefriergerät nach Anspruch 1, dadurch gekennzeichnet, daß die Nut (7) T-förmig oder schwalbenschwanzartig ausgebildet ist.

3. Kühl- und/oder Gefriergerät nach Anspruch 1 oder 2, dadurch gekennzeichnet, daß die Nut (7) und/oder das entsprechend gegengleich angepaßte Führungselement nur über einen Teil der waagrechten Breite der Seitenwand (4) verläuft.

4. Kühl- und/oder Gefriergerät nach einem der Ansprüche 1 bis 3, dadurch gekennzeichnet, daß an den Nutschenkeln (7.1) Einführschrägen (13) vorgesehen sind.

5. Kühl- und/oder Gefriergerät nach einem der Ansprüche 1 bis 4, dadurch gekennzeichnet, daß die Nut (7) und das entsprechend gegengleich angepaßte Führungselement derart zu einer als oben offene Schale ausgebildeten Ablage angeordnet sind, daß die Öffnungsebene (14) der Schale dicht unterhalb (3) der Deckenwand (10) des Innenbehälters (3) liegt.

6. Kühl- und/oder Gefriergerät nach einem der Ansprüche 1 bis 5, dadurch gekennzeichnet, daß der obere Nutschenkel (7.1) auf seiner Oberseite eine plane, waagrechte Führungsbahn (6) aufweist.

## Claims

1. Refrigerating and/or freezing appliance, having a door (12) and an inner container (3), wherein a first guide element is provided extending substantially horizontally along the side wall (4) of the inner container and is made to correspond to a second guide element extending along a shelf (8) one on another in such a manner that one of the two guide elements is formed as a groove (7), whose two groove shanks (7.1) are undercut, so that the respective other guide element is matched diametrically opposite and engages substantially with positive locking in the groove (7), and wherein the other guide element is comparatively rigid, so that it is displaceable only in the longitudinal direction of the guide groove and unintentional slipping out by accidental raising of the shelf is safely avoided.

2. Refrigerating and/or freezing appliance according to claim 1, characterised in that the groove (7) is T-shaped or dove-tail-like.

3. Refrigerating and/or freezing appliance according to claim 1 or 2, characterised in that the groove (7) and/or the correspondingly diametrically opposed guide element extends only over part of the horizontal breadth of the side wall (4).

4. Refrigerating and/or freezing appliance according to one of claims I to 3, characterised in that on the groove shanks (7.1) bevels (13) for ease of insertion are provided.

5. Refrigerating and/or freezing appliance according to one of claims 1 to 4, characterised in that the groove (7) and the corresponding diametrically opposed guide element are so arranged to form a shelf shaped like a bowl open at the top that the plane of aperture (14) of the bowl lies flush below the top wall (10) of the inner container (3).

6. Refrigerating and/or freezing appliance according to one of claims 1 to 5, characterised in that the upper groove shank (7.1) has on its upper face a plane, horizontal guide track (6).

## Revendications

1. Appareil de réfrigération et/ou de congélation avec une porte (12) et un récipient intérieur (3), où est prévu un premier élément de guidage s'étendant sensiblement horizontalement à la paroi latérale (4) du récipient intérieur, qui est accordé à un deuxième élément de guidage s'étendant le long d'une clayette (8) de façon que l'un des deux éléments de guidage soit réalisé comme rainure (7) dont les deux branches de rainure (7.1) sont contre-dépouillées de façon que respectivement l'autre élément de guidage soit adapté d'une manière diamétralement opposée et s'engage sensiblement par concordance des formes dans la rainure (7), et où l'autre élément de guidage est réalisé d'une manière comparativement rigide de sorte qu'il est déplaçable seulement dans la direction longitudinale de la rainure de guidage et qu'un relâchement non intentionné, par un relèvement accidentel de la clayette, soit évité d'une manière sûre.

2. Appareil de réfrigération et/ou de congélation selon la revendication 1, caractérisé en ce que la rainure (7) est réalisée en forme de T ou en forme de queue d'aronde.

3. Appareil de réfrigération et/ou de congélation selon la revendication 1 ou 2, caractérisé en ce que la rainure (7) et/ou l'élément de guidage adapté d'une manière diamétralement opposée s'étend seulement sur une partie de la largeur horizontale de la paroi latérale (4).

4. Appareil de réfrigération et/ou de congélation selon l'une des revendications 1 à 3, caractérisé en ce que des biais d'insertion (13) sont prévus aux branches de rainure (7.1).

5. Appareil de réfrigération et/ou de congélation selon l'une des revendications 1 à 4, caractérisé en ce que la rainure (7) et l'élément de guidage adapté d'une manière diamétralement opposée sont disposés de telle sorte relativement à une clayette réalisée comme coupe ouverte vers le haut que le plan d'ouverture (14) de la coupe se situe peu en dessous de la paroi de fond (10) du récipient intérieur (3).

6. Appareil de réfrigération et/ou de congélation selon l'une des revendications 1 à 5, caractérisé en ce que la branche, de rainure supérieure (7.1) présente sur son côté supérieur une voie de guidage horizontale plane.
